# FASCICULE DE BREVET EUROPEEN

(11) **EP 0 246 144 B1**
(45) Date de publication et mention de la délivrance du brevet: **08.08.1990**
(21) Numéro de dépôt: 87401044.0
(22) Date de dépôt: 07.05.1987
(51) Int. Cl.: B25B 23/16, B25G 1/00, G09F 3/00

(54) **Dispositif de marquage pour outil à manche plat et notamment pour clé ou analogue**
Kennzeichen für Werkzeug mit flachem Griff, wie Schraubenschlüssel o.dgl.
Identification device for a flat-handled tool, especially for a wrench or the like

(30) Priorité: 12.05.1986 FR 8606751
(43) Date de publication de la demande: 19.11.1987
(73) Titulaire: FACOM, Société dite:, 91423 Morangis Cédex (FR)
(72) Inventeur: Brozek, Thadée, 94320 Thiais (FR)
(74) Mandataire: Bressand, Georges

(56) Documents cités:
- EP-A- 0 047 697
- CH-A- 250 588
- DE-A- 3 129 438
- FR-A- 2 141 806
- GB-A- 2 058 646
- US-A- 2 129 355
- US-A- 2 142 137
- US-A- 4 581 959

## Description

Les outils à main reçoivent généralement lors de leur fabrication et tout particulièrement lors de la fabrication de leur manche, la marque ou la référence de leur fabricant, au cours d'une opération de forgeage ou d'une opération analogue faisant partie de leur traitement normal. Les indications ainsi apportées sont inaltérables, et par suite sont conservées pendant toute la vie de l'outil.

Toutefois, il est de plus en plus demandé l'adjonction de références complémentaires, par exemple de marques ou analogues appartenant à la firme qui commercialise l'outil, et de telles adjonctions ne peuvent être effectuées au cours du traitement normal, sans compliquer considérablement la fabrication. On a donc été amené à utiliser des étiquettes collées ou vissées sur le manche de l'outil. Malheureusement, ces étiquettes sont génées par les irrégularités de surface qui existent fréquemment sur l'outil et qui sont la cause soit du décollage de l'étiquette, soit de sa déformation par suite de la contrainte exercée sur elles par les vis ou les rivets. De telles étiquettes sont par suite rapidement difficiles à lire de sorte qu'elles ne remplissent plus le rôle auquel elles sont destinées.

Il est par ailleurs connu d'après le EP-A 0 047 697 d'utiliser pour le marquage du bétail deux plaquettes d'identification, de forme semblable, qui sont reliées entre elles par un organe traversant une perforation de l'oreille de l'animal.

La présente invention a pour but de fournir un outil à main muni d'un dispositif de marquage qui soit à la fois simple à mettre en place et extrêmement résistant, aucun risque de décollage ni de déformation n'étant à craindre.

Cette invention a en effet pour objet un outil à manche plat muni d'un rebord, comportant deux plaquettes d'identification, de forme semblable, qui sont fixées l'une à l'autre à travers au moins deux perforations du manche de l'outil de sorte qu'elles sont appliquées de part et d'autre de ce dernier et guidées latéralement par le rebord périphérique.

Selon un mode de réalisation préféré les plaquettes d'identification comportent des ergots qui sont soudés entre eux par ultra-sons.

De préférence, le manche plat comporte un rebord périphérique en saillie et les plaquettes ont une largeur qui correspond à celle du logement ainsis délimité.

Un tel outil comporte des plaquettes qui ne sont soumises à aucune contrainte et qui en outre sont fixées l'une sur l'autre et non sur le manche lui-même de sorte qu'elles peuvent disposer d'un certain jeu par rapport à ce dernier et que, par suite, les irrégularités de surface ne peuvent plus les détériorer.

La description ci-dessous d'un mode de réalisation donné à titre d'exemple non limitatif et représenté aux dessins annexés fera d'ailleurs ressortir les avantages et caractéristiques de l'invention.

Sur ces dessins:
- la Fig. 1 est une vue éclatée du dispositif de marquage d'un outil à manche plat selon l'invention;
- la Fig. 2 est une vue en coupe longitudinale du dispositif de marquage en place sur le manche d'outil.

L'invention concerne tout particulièrement les outils à manche plat telles que les clés à fourche, clés à molette ou analogues. Sur un tel outil le dispositif de marquage est constitué par deux plaquettes d'identification respectivement 2 et 4, de forme sensiblement rectangulaire ayant chacune une grande face 6 destinée à recevoir des indications telles que des références, marques ou analogues 8.

Sur leur face opposée, les plaquettes 2 et 4 comportent au moins un ergot et de préférence comme représenté, deux ergots 10 et 12 destinés à pénétrer dans des perforations 14 et 16 pratiquées dans le manche plat 18 d'un outil à marquer.

Lors de la mise en place du dispositif de marquage les deux plaquettes sont ainsi placées en regard de part et d'autre du manche plat 18 de sorte que leurs ergots respectifs 10 et 12 sont en appui les uns contre les autres à travers les perforations 14 et 16. Les ergots 12 et 10 en regard sont alors assemblés entre eux, par exemple par soudure par ultra-sons, ce qui rend rigoureusement solidaire les deux plaquettes 2 et 4 et les fixe sur le manche 18.

Il apparaitra clairement qu'un certain jeu peut exister entre les ergots 10, 12 et le bord des perforations 14, 16. De même, un jeu peut exister entre les plaquettes 2 et 4 et la surface plane du manche 18. Par suite, des irrégularités de surface existant sur ces faces planes n'ont aucune influence sur le maintien et la résistance du dispositif de marquage formés par les plaquettes.

Bien entendu, les ergots 10, 12 pourraient être fixés entre eux par tout autre moyen, par exemple ils pourraient comporter des évidemments ou des bossages susceptibles de s'enclencher et de se verrouiller: les uns sur les autres du seul fait de leur forme.

Dans tous les cas, la seule contrainte exercée sur les plaquettes est la force de compression qui assure l'engagement des ergots entre eux. Cette contrainte est momentanée et disparait lorsque la fixation est assurée, de sorte que les plaquettes 2 et 4 ne subissent aucune déformation risquant de détériorer les indications qui sont portées sur elles.

Par contre, leur mise en place et leur montage sont extrêmement simples, les perforations 14 et 16 peuvant être pratiquées avec des tolérances assez larges puisqu'il suffit qu'elles permettent le passage des ergots 10 et 12 sans qu'aucun centrage précis ne soit exigé.

De préférence, lorsque le manche plat 18 comporte un rebord périphérique en saillie 20 comme représenté sur la figure 1, chacune des plaquettes 2 et 4 a une largeur qui correspond à l'espace séparant les deux côtés du rebord périphérique de sorte qu'elle est guidée latéralement par ce rebord.

En outre, la face extérieure 6 de chacune des plaquettes, c'est à dire la face qui porte les indications ou marques est de préférence légèrement bombée, ce qui rend plus agréable la préhension du manche de l'outil. Cette face 6 est de préference très légèrement en saillie par le rebord 20 de sorte que l'ensemble des deux baguettes 2 et 4 constitue une sorte de poignée.

Aucune séparation des plaquettes 2, 4 du manche 18 qui les porte n'est à craindre et les plaquettes peuvent avoir une épaisseur suffisante pour que les marques, dessins, ou références qu'elles portent ne risquent pas d'être détériorées ou usées par suite d'une utilisation prolongée de l'outil.

Le dispositif de marquage peut donc être monté à tout moment désiré par le fabricant de manière ex- trèmement simple mais ensuite ne peut plus être retiré et, subsiste pendant toute la durée de l'outil.

## Revendications

1. Outil tel que clé ou analogue, à manche plat muni d'un rebord, comportant deux plaquettes d'identification (2, 4), de forme semblable, qui sont fixées l'une à l'autre à travers au moins deux perforations (14, 16) du manche (18) de l'outil de sorte qu'elles sont appliquées de part et d'autre de ce dernier et guidées latéralement par le rebord périphérique (20).

2. Outil suivant la revendication 1, caractérisé en ce que les plaquettes (2, 4) comportent des ergots (10, 12) qui sont soudés entre eux par ultra-sons.

3. Outil suivant la revendications 1, caractérisé en ce que les plaquettes comportent des ergots qui sont assemblés entre eux par enclenchement.

4. Outil suivant la revendication 3, caractérisé en ce que les plaquettes (2, 4) ont une épaisseur très légèrement supérieure à celle du rebord périphérique (20).

5. Outil suivant l'une des revendications précédentes, caractérisé en ce que la face de chacune des plaquettes qui est opposée à celle portant le ou les ergots (10, 12) constitue une surface de support de marques, références ou analogues.

## Patentansprüche

1. Werkzeug, beispielsweise Schraubenschlüssel oder dergleichen, mit flachem Griff, mit einem Rand und mit zwei einander ähnlichen Identifizierungsplaketten (2, 4), die über wenigstens zwei Löcher (14, 16) des Griffs (18) beidseits des Werkzeugs angeordnet und miteinander verbunden sind, wobei sie vom Umfangsrand (20) seitlich geführt sind.

2. Werkzeug nach Anspruch 1, dadurch gekennzeichnet, daß die Plaketten (2, 4) Vorsprünge (10, 12) aufweisen, die mittels Ultraschall miteinander verschweißt sind.

3. Werkzeug nach Anspruch 1, dadurch gekennzeichnet, daß die Plaketten Vorsprünge aufweisen, die miteinander verhakt sind.

4. Werkzeug nach Anspruch 3, dadurch gekennzeichnet, daß die Plaketten (2, 4) eine Dicke haben, die geringfügig größer ist als diejenige des Umfangsrandes (20).

5. Werkzeug nach einem der Ansprüche 1 bis 4, dadurch gekennzeichnet, daß die Flächen beider Plaketten, die den Flächen mit dem oder den Vorsprüngen (10, 12) gegenüberliegen, Flächen für Markierungen, Zeichen und dergleichen ausbilden.

## Claims

1. A tool such as a spanner or the like having a flat handle provided with a flange and comprising two identification plates (2, 4) of similar shape which are fixed one to the other via at least two perforations (14, 16) in the handle (18) of the tool so that they are applied one to either side of the handle and are guided laterally by the peripheral flange (20).

2. A tool according to Claim 1, characterized in that the plates (2, 4) comprise lugs (10, 12) which are welded together by ultrasonic welding.

3. A tool according to Claim 1, characterized in that the plates comprise lugs which are fitted together by inter-engagement.

4. A tool according to Claim 3, characterized in that the plates (2, 4) are of a thickness which is very slightly greater than that of the peripheral flange (20).

5. A tool according to one of the preceding Claims, characterized in that the surface of each of the plates which is opposite that carrying the lug or lugs (10, 12) constitutes a surface for carrying trade marks, references or the like.
